# EUROPÄISCHE PATENTSCHRIFT

(11) **EP 0 570 760 B1**
(45) Veröffentlichungstag und Bekanntmachung des Hinweises auf die Patenterteilung: **26.07.1995**
(21) Anmeldenummer: 93107244.1
(22) Anmeldetag: 05.05.1993
(51) Int. Cl.: B65D 41/34, B65D 55/08

(54) **Verschlusskappe mit Originalitäts-Sicherungselement**
Closure cap with tamper indicating element
Capuchon de fermeture muni d'un élément de garantie

(30) Priorität: 22.05.1992 DE 4216945
(43) Veröffentlichungstag der Anmeldung: 24.11.1993
(73) Patentinhaber: Heinlein, Patricia, D-91522 Ansbach (DE)
(72) Erfinder: Heinlein, Patricia, D-91522 Ansbach (DE)
(74) Vertreter: Rau, Manfred, Dr. Dipl.-Ing.

(56) Entgegenhaltungen:
- EP-A- 0 262 868
- DE-A- 2 554 553

## Beschreibung

Die Erfindung richtet sich auf eine Verschlußkappe mit einem gesonderten Originalitäts-Sicherungselement aus Kunststoff bestehend aus einem Originalitätsring und einem über abreißbare Stege mit diesem verbundenen Abreißring, wobei das Originalitäts-Sicherungselement auf die Verschlußkappe aufrastbar ist, und wobei der Abreißring beim Aufschrauben der zusammengesetzten Verschlußkappe einen Transfer-Ring der zu verschließenden Flasche übergreift und von dessen Unterseite her mit einer Ringschulter an diesem anliegt.

Eine Verschlußkappe der gattungsgemäßen Art ist aus dem deutschen Patent 25 54 553 bekannt. Ein derartiger zweiteiliger Originalitätsverschluß weist den grundsätzlichen Vorteil auf, daß die einzelnen Teile herstellungstechnisch einfach realisierbar sind, daß das Originalitäts-Sicherungselement in einem Vormontageschritt einfach aufrastbar ist, und daß beim Abschrauben des Verschlusses das Sicherungselement vollständig abgetrennt wird, so daß sofort und dauernd das erstmalige Öffnen des Verschlusses erkennbar ist und bleibt, wobei das Aufschrauben mit vertretbar niedrigem Kraftaufwand erfolgen kann.

Allerdings hat sich in der Praxis gezeigt, daß es zuweilen vorkommt, daß aufgrund kleiner spritztechnischer Unregelmäßigkeiten die Verbindungsstege zwischen Abreißring und Originalitätsring einseitig abreißen, so daß dann beim Weiterdrehen der Abreißring über die noch nicht abgetrennten Stege nach oben gezogen und teilweise über den Wulst gedrückt wird, so daß für die handhabende Person der Aufdrehvorgang mühsam wird, weil die beim Aufdrehvorgang übertragenen Kräfte kein gleichmäßiges Widerlager mehr finden.

Hiervon ausgehend liegt der Erfindung die Aufgabe zugrunde, eine Verschlußkappe der gattungsgemäßen Art so zu verbessern, daß beim Aufschrauben eine vorzeitige Beschädigung des Verschlusses vermieden wird und andererseits insbesondere beim Abschrauben ein gleichmäßiges Abreißen der Stege des Abreißrings bei niedrigen Abschraubkräften sichergestellt ist.

Diese Aufgabe wird erfindungsgemäß dadurch gelöst, daß an dem Abreißring eine Mehrzahl von um dessen Umfang verteilten Zentriernoppen angeordnet ist, wobei die Zentriernoppen die der Verschlußkappeninnenseite zugewandte, an dem Transfer-Ring anliegende Ringschulter des Abreißringes überragen und von außen wenigstens an der breitesten Stelle des Transfer-Ringes anliegen, wobei die Unterseite der Verschlußkappe zwischen dem Originalitätsring und diesen Zentriernoppen eingerastet ist.

Die Zentriernoppen, die sich seitlich über den Transfer-Ring der Flasche erstrecken, sorgen für eine sehr definierte Positionierung des Abreißringes, so daß von dem Anfang des Abschraubvorgangs an die durch die Schraubbewegung übertragenen Abreißkräfte ein zuverlässiges und gleichmäßiges Widerlager finden. Darüber hinaus wirken die überstehenden Bereiche der Zentriernoppen als Hebelarme, welche ein Hochziehen des Abreißringes durch die auf die Stege wirkenden Abreißkräfte unterbinden und dadurch das Abreißen der Stege erleichtern.

In weiterer Ausgestaltung der Erfindung kann vorgesehen sein, daß die Unterkante der Verschlußkappe gegenüber der Oberkante des Originalitäts-Sicherungselementes eine Montageschräge aufweist. Hierdurch wird sichergestellt, daß die Verschlußkappe problernlos mit dem Originalitäts-Sicherungselement verrastbar ist, auch wenn sich beim Entformungsvorgang Abweichungen von der Sollkonfiguration ergeben bzw. wenn Grate verbleiben. Die Montageschräge der Verschlußkappe wirkt zusammen mit einer entsprechenden inneren Schrägfläche bzw. einem inneren konischen Abschnitt an der Oberseite des Originalitätssicherungsringes.

Vorteilhafterweise ist weiterhin vorgesehen, daß die Verschlußkappe oberhalb des innenliegenden Rastwulstes des Originalitätssicherungsringes einen Anschlagwulst aufweist. Hierdurch wird das Originalitäts-Sicherungselement gegenüber der Verschlußkappe in axialer Richtung definiert und sicher festgelegt, so daß ein problemloses Auf- und Abschrauben gewährleistet ist.

Mit Vorteil kann weiterhin vorgesehen sein, daß die Verschlußkappe einen unteren Zylinderabschnitt aufweist, der die Zentriernoppen des Abreißringes um- und übergreift, wobei an der Innenseite dieses Zylinderabschnittes im Übergangsbereich zur Verschlußkappe eine Hinterschneidung vorgesehen ist. Durch diese Hinterschneidung wird einerseits die Montage des Originalitäts-Sicherungselementes an der Verschlußkappe begünstigt und andererseits der Aufschraubvorgang durch die Zentriernoppen nicht behindert, sondern in der vorstehend beschriebenen Weise unterstützt.

Nachfolgend wird die Erfindung anhand eines bevorzugten Ausführungsbeispiels in Verbindung mit der Zeichnung näher beschrieben. Dabei zeigen
- Fig. 1: eine Ansicht einer erfindungsgemäßen Verschlußkappe mit Originalitäts-Sicherungselement teilweise geschnitten in montiertem Zustand,
- Fig. 2: einen Teilschnitt der Verschlußkappe und
- Fig. 3: einen Teilschnitt des Originalitäts-Sicherungselementes vor der Montage an der Verschlußkappe.

In der Zeichnung ist eine Verschlußkappe 1 dargestellt, welche an ihrer Außenseite in an sich bekannter Weise mit einer Mehrzahl von in axialer Richtung verlaufenden Greifrippen 2 versehen ist. An der Innenseite der Verschlußkappe 1 ist ein Innengewinde 3 angeordnet, welches das Aufschrauben auf eine in Fig. 1 gestrichelt angedeutete Flasche 4 bzw. auf ein Außengewinde 5 am Hals 6 der Flasche 4 ermöglicht. Unterhalb des Außengewindes 5 ist am Hals 6 der Flasche 4 ein nach außen wulstartig vorspringender Transfer-Ring 7 ausgebildet, der nach oben hin eine flach nach innen verlaufende Schrägfläche 8 und an seiner Unterseite eine nahezu rechtwinklig nach innen verlaufende Schrägfläche 9 aufweist.

Die Verschlußkappe 1 weist im Bereich ihres unteren Randes einen Zylinderabschnitt 10 auf, der zur Unterkante 11 hin in eine Montageschrägfläche 12 übergeht. In diesem Bereich sind auch Ausnehmungen 13 angeordnet, welche für eine Verdrehsicherung in der Form sorgen. An der Innenseite des Zylinderabschnittes 10 ist eine Hinterschneidung 11 vorgesehen, welche überraschenderweise ein besonders günstiges Verhalten beim Auf- und Abschrauben ermöglicht.

Oberhalb des Zylinderabschnittes 10 ist im Abstand zu diesem unter Ausbildung einer Rastnut 14 ein Anschlagwulst 15 vorgesehen.

Das in Fig. 3 dargestellte Originalitäts-Sicherungselement 16 umfaßt einen Originalitätssicherungsring 17 und einen Abreißring 18, der mit dem Originalitätssicherungsring 17 über eine Mehrzahl dünner Stege 19 verbunden ist. Der Abreißring 18 erstreckt sich konisch nach innen oben und weist an seiner Innenseite über den Umfang verteilt eine Mehrzahl von V-förmigen Abschnitten 20 mit reduzierter Wandstärke auf, welche das Überstreifen des Abreißringes 18 über den Transfer-Ring 7 einer Flasche 4 erleichtern.

Der Originalitätssicherungsring 17 weist im Bereich seiner Oberkante an der Innenseite einen Rastwulst 21 auf, wobei an der Oberseite des Rastwulstes 21 eine Schrägfläche 22 ausgebildet ist, die beim Verrasten der Verschlußkappe 1 mit dem Originalitäts-Sicherungselement 16 mit der Schrägfläche 12 an dem Zylinderabschnitt 10 der Verschlußkappe 1 zusammenwirkt. Bei diesem Einrastvorgang gelangt der Rastwulst 21 des Originalitätssicherungsringes 17 in die Rastnut 14 zwischen dem Anschlagwulst 15 und dem nach außen vorspringenden Zylinderabschnitt 10 der Verschlußkappe 1 und ist damit axial definiert festgelegt.

An dem Abreißring 18 ist über den Umfang verteilt eine Mehrzahl von Zentriernoppen 23 angeordnet, welche die obere Ringschulter 24 des Abreißringes 18, welche in dem in Fig. 1 dargestellten montierten Zustand an der Schrägfläche 9 des Transfer-Rings 7 der Flasche 4 anliegt, nach oben hin mit einem Abschnitt 25 derart überragen, daß dieser Abschnitt 25 an der breitesten Steile des Transfer-Rings 7 außen an diesem anliegt und einen Hebelarm ausbildet, der verhindert, daß der Abreißring 18 beim Aufschrauben aufgrund der durch die Stege 19 übertragenen Abreißkräfte angehoben und über den Transfer-Ring 7 hochgezogen wird.

## Patentansprüche

1. Verschlußkappe (1) für eine Flasche (4) mit einem Transferring (7) mit einem gesonderten Originalitäts-Sicherungselement (16) aus Kunststoff bestehend aus einem Originalitätsring (17) und einem über abreißbare Stege (19) mit diesem Originalitätsring (17) verbundenen Abreißring (18), wobei das Originalitäts-Sicherungselement (16) auf die Verschlußkappe (1) aufrastbar ist, und wobei der Abreißring (18) beim Aufschrauben der zusammengesetzten Verschlußkappe (1) den Transfer-Ring (7) der zu verschließenden Flasche (4) übergreift und von dessen Unterseite her mit einer Ringschulter an diesem anliegt, dadurch gekennzeichnet, daß an dem Abreißring (18) eine Mehrzahl von um dessen Umfang verteilten Zentriernoppen (23) angeordnet ist, wobei die Zentriernoppen (23) die der Verschlußkappeninnenseite zugewandte, an dem Transfer-Ring (7) anliegende Ringschulter (24) des Abreißringes (23) überragen und von außen wenigstens an der breitesten Stelle des Transfer-Ringes (7) anliegen, wobei die Unterseite der Verschlußkappe (1) zwischen dem Originalitätsring (17) und diesen Zentriernoppen (23) eingerastet ist.

2. Verschlußkappe nach Anspruch 1, dadurch gekennzeichnet, daß die Unterkante (11) der Verschlußkappe (1) gegenüber der Oberkante des Originalitäts-Sicherungselementes (16) eine Montageschräge (12) aufweist.

3. Verschlußkappe nach Anspruch 1, dadurch gekennzeichnet, daß die Verschlußkappe (1) oberhalb des innenliegenden Rastwulstes (21) des Originalitätssicherungsringes (17) einen Anschlagwulst (15) aufweist.

4. Verschlußkappe nach Anspruch 1, dadurch gekennzeichnet, daß die Verschlußkappe (1) einen unteren Zylinderabschnitt (10) aufweist, der die Zentriernoppen (23) des Abreißringes (18) um- und übergreift, wobei an der Innenseite dieses Zylinderabschnittes im (10) Übergangsbereich zur Verschlußkappe (1) eine Hinterschneidung (11) vorgesehen ist.

## Claims

1. Closure cap (1) for a bottle (4) comprising a transfer ring (7) with a separate tamper indicating element (16) of plastics material consisting of a tamperproof ring (17) and of a tear-off ring (18) connected with this tamperproof ring (17) by tear-off webs (19), the tamper indicating element (16) being lockable into place on the closure cap (1), and the tear-off ring (18) gripping the transfer ring (7) of the bottle (4) to be closed when the assembled closure cap (1) is screwed on and an annular shoulder of the tear-off ring (18) bearing against the transfer ring (7) from the latter's lower side, characterized in that a plurality of centering knobs (23) is disposed on the tear-off ring (18), distributed along the latter's circumference, the centering knobs (23) bearing from outside at least against the widest part of the transfer ring (7) and rising above the annular shoulder (24) of the tear-off ring (18), which annular shoulder (24) is directed towards the inside of the closure cap and rests on the transfer ring (7), the lower side of the closure cap (1) being locked into place between the tamperproof ring (17) and these centering knobs (23).

2. Closure cap according to claim 1, characterized in that the lower edge (11) of the closure cap (1) is provided with a mounting bevel (12) opposite the upper edge of the tamper indicating element (16).

3. Closure cap according to claim 1, characterized in that the closure cap (1) has a beaded stop (15) above the internal locking bead (21) of the tamperproof ring (17).

4. Closure cap according to claim 1, characterized in that the closure cap (1) has a lower cylinder section (10), which encompasses and grips the centering knobs (23) of the tear-off ring (18), a rear recess (11') being provided on the inside of this cylinder section (10) in the area of transition towards the closure cap (1).

## Revendications

1. Capuchon de fermeture (1) pour une bouteille (4) comprenant un anneau de transfert (7) avec un élément de garantie (16) séparé en matière plastique composé d'un anneau d'inviolabilité (17) et d'un anneau d'arrachement (18) relié à cet anneau d'inviolabilité (17) par la voie de traverses (19) déchirables, l'élément de garantie (16) étant à placer par crantage sur le capuchon de fermeture (1), et l'anneau d'arrachement (18), lors du vissage du capuchon de fermeture (1) assemblé, prenant par-dessus l'anneau de transfert (7) de la bouteille (4) à fermer et s'attachant, par un épaulement en anneau, à cet anneau de transfert (7) du côté inférieur de celui-ci, caractérisé en ce qu'une multitude de nopes de centrage (23) est arrangée sur l'anneau d'arrachement (18) et distribuée autour de sa circonférence, les nopes de centrage (23) s'attachant de l'extérieur au moins à la partie la plus large de l'anneau de transfert (7) et dépassant en hauteur l'épaulement en anneau (24) de l'anneau d'arrachage (18), épaulement qui est orienté vers le côté intérieur du capuchon de fermeture et s'attache à l'anneau de transfert (7), le côté inférieur du capuchon de fermeture (1) étant placé par crantage entre l'anneau d'inviolabilité (17) et ces nopes de centrage (23).

2. Capuchon de fermeture selon la revendication 1, caractérisé en ce que le bord inférieur (11) du capuchon de fermeture (1) présente une déclivité de montage (12) en face du bord supérieur de l'élément de garantie (16).

3. Capuchon de fermeture selon la revendication 1, caractérisé en ce que le capuchon de fermeture (1) présente un renflement en butée (15) au-dessus du renflement intérieur à crantage (21) de l'anneau de garantie (17).

4. Capuchon de fermeture selon la revendication 1, caractérisé en ce que le capuchon de fermeture (1) présente une partie cylindrique (10) inférieure qui prend par-dessus les nopes de centrage (23) de l'anneau d'arrachement (18) et les enveloppe, une contre-dépouille (11') étant prévue sur le côté intérieur de cette partie cylindrique (10) dans la zone de transition vers le capuchon de fermeture (1).
